# EUROPÄISCHE PATENTSCHRIFT

(11) **EP 0 332 837 B1**
(45) Veröffentlichungstag und Bekanntmachung des Hinweises auf die Patenterteilung: **30.06.1993**
(21) Anmeldenummer: 89101992.9
(22) Anmeldetag: 05.02.1989
(51) Int. Cl.: A47G 25/90

(54) **Anziehhilfe für Kompressionsstrümpfe**
Device for assisting in putting on elastic hosiery
Dispositif pour aider la mise en place de bas de contention

(30) Priorität: 15.03.1988 DE 3808557; 25.03.1988 DE 3810047
(43) Veröffentlichungstag der Anmeldung: 20.09.1989
(73) Patentinhaber: Wilkens, Claus-Dieter, D-28307 Bremen (DE)
(72) Erfinder: Wilkens, Claus-Dieter, D-28307 Bremen (DE)
(74) Vertreter: Goddar, Heinz J., Dr.

(56) Entgegenhaltungen:
- FR-A- 2 315 235
- FR-A- 2 501 492
- US-A- 4 497 424
- US-A- 4 765 520

## Beschreibung

Die Erfindung betrifft eine Anziehhilfe zum Anziehen von Strümpfen, insbesondere Kompressionsstrümpfen mit den Merkmalen des Oberbegriffes von Patentanspruch 1.

Das Anziehen von Kompressionsstrümpfen, sei es mit offener, sei es mit geschlossener Fußspitze, bereitet große Schwierigkeiten. Wegen der starken, an sich erwünschten Spannwirkung der Strümpfe besonders im Fußbereich ist praktisch nur ein "Hochrollen" der Strümpfe möglich, nachdem diese vorher auf "links" gedreht worden sind. Dieser Vorgang ist außerordentlich mühsam.

Bisher versucht man sich durch Unterziehstrümpfe als Gleithilfe zu bedienen. Diese Unterziehstrümpfe haben jedoch den Nachteil, daß sie nach dem Anziehen der Kompressionsstrümpfe wieder entfernt werden müssen, so daß eine Verwendung vornherein nur bei Kompressionsstrümpfen mit offener Fußspitze möglich ist.

Eine Anziehhilfe mit den Merkmalen des Oberbegriffes von Patentanspruch 1 ist aus der FR-A 2 501 492 bekannt. Diese Anziehhilfe weist eine gestellartige Ausbildung aus, wobei eine Anzahl paralleler Streben an ihren oberen bzw. unteren Enden jeweils durch einen ovalen Bügel verbunden sind. Der Strumpf, mit Ausnahme des Fußes, muß außen über das Gestell gezogen werden, wobei der Fuß unterhalb des Gestelles verbleibt. Wegen der starken Spannwirkung der Strümpfe gestaltet sich dies im allgemeinen als sehr mühsam.

Der Erfindung liegt damit die Aufgabe zugrunde, eine Anziehhilfe zum Anziehen von Strümpfen, insbesondere Kompressionsstrümpfen zu verbessern.

Erfindungsgemäß wird diese Aufgabe dadurch gelöst, daß der erste Bügel im wesentlichen halbkreisförmig mit einem der Strumpfweite entsprechenden Durchmesser und der zweite Bügel im wesentlichen U-förmig mit einer deutlich größeren Weite miteinander verbunden sind.

Ein bevorzugtes Ausführungsbeispiel zeichnet sich dadurch aus, daß die Ebenen der beiden Bügel im wesentlichen rechtwinklig zu der Erstreckung der Streben verläuft.

Bevorzugt ist eine Ausbildung, bei der die Streben L-förmig sind.

Weiter wird vorgeschlagen, daß die Streben längenverstellbar ausgebildet sind.

Ein bevorzugtes Ausführungsbeispiel zeichnet sich aus durch ein Paar von an den zweiten Bügel angesetzte, im wesentlichen parallel zu den L-förmigen Streben verlaufende Griffstreben. Diese Griffstreben können an ihrem oberen Abschnitt nach außen abgewinkelt ausgebildet sein.

Weitere Merkmale und Vorteile der Erfindung ergeben sich aus der Beschreibung, in der ein Ausführungsbeispiel der Erfindung anhand einer Zeichnung erläutert wird. Dabei zeigt:
- Fig. 1: eine Frontansicht der Anziehhilfe;
- Fig. 2: eine Seitenansicht der Anziehhilfe; und
- Fig. 3: eine Draufsicht der Anziehhilfe.

Die Anziehhilfe besteht aus vier L-förmigen Streben 10, 12, 14, 16, deren stehende Schenkel in etwa parallel zueinander verlaufen und deren liegende Schenkel in einer gemeinsamen Ebene paarweise voneinander weg weisend angeordnet sind.

Die freien Enden der stehenden Schenkel der L-förmigen Streben 10, 12, 14, 16 sind über einen etwa halbkreisförmigen ersten Bügel 18 miteinander verbunden, dessen Durchmesser etwa der Weite des anzuziehenden Strumpfes entspricht Die freien Enden der liegenden Schenkel der L-förmigen Streben 10, 12, 14, 16 sind über einen U-förmigen zweiten Bügel 20 miteinander verbunden, dessen Weite deutlich größer ist als die Weite des ersten Bügels 18.

Der erste Bügel 18 und der zweite Bügel 20 verlaufen jeweils in einer zu den Streben 10, 12, 14, 16 rechtwinkligen (zueinander also parallelen) Ebene.

Die stehenden Schenkel der L-förmigen Streben bilden so gemeinsam mit dem ersten Bügel 18 ein Gerüst einer Halbschale, die liegenden Schenkel der L-förmigen Streben 10, 12, 14, 16 gemeinsam mit dem zweiten Bügel 20 einen Grundrahmen.

Die Anziehhilfe kann aus Kunststoff, Stahldraht oder dergleichen hergestellt sein.

Vor Benutzung wird die Anziehhilfe auf eine Unterlage, etwa einen Tisch, gestellt. Sodann wird der Kompressionsstrumpf mit der Spitze im Inneren des "Halbschalengerüstes" der Anziehhilfe nach außen über das "Halbschalengerüst" gerollt, bis nur noch der Fußbereich innerhalb der Hülse liegt. Alsdann wird der Fuß in das Fußteil des Kompressionsstrumpfes eingesetzt, woraufhin die Vorrichtung seitlich mit den Händen erfaßt wird unter Hindurchgreifen durch den Abstand zwischen den stehenden Schenkeln der L-förmig ausgebildeten Streben 10, 12, bzw. 14, 16 zum Erfassen der Strümpfe, um dann zum Hochrollen der Strümpfe am Bein nach oben geführt zu werden.

Der Abstand der Streben 10 und 12 bzw. 14 und 16 voneinander ist so gewählt, daß wenigstens zwei, vorzugsweise aber drei Finger hindurchgreifen können, damit der Strumpfrand ausreichend erfaßt und hochgerollt werden kann. Der Abstand der beiden inneren Streben 12, 14 voneinander ist so groß, daß die Ferse des Benutzers zwischen diesen hindurchgeführt werden kann. Der dem Durchmesser des ersten Bügels 18 entsprechende Abstand zwischen den beiden äußeren Streben 10, 16 ist der Stumpfweite angepaßt und entspricht damit der Breite des Unterschenkels des Verwenders.

Zeichnerisch nicht dargestellt ist eine Ausführungsform, bei der die stehenden Schenkel der Streben 10, 12, 14 längenverstellbar, beispielsweise teleskopisch ausgebildet ist.

Die Ausbildung des gemeinsam mit den liegenden Schenkeln der L-förmigen Streben 10, 12, 14, 16 einen Grundrahmen bildenden unteren Bügels 20 ist unkritisch, dieser dient lediglich dazu, die unteren Enden der Streben 10, 12, 14, 16 zur Erhöhung der Stabilität miteinander zu verbinden und ein Aufstellen der Anziehhilfe zum Aufbringen des anzuziehenden Strumpfes zu ermöglichen.

Im übrigen richtet sich der Abstand der Streben voneinander und der Durchmesser des ersten Bügels nach der Weite des anzuziehenden Strumpfes.

Bei dem dargestellten Ausführungsbeispiel ist die Anziehhilfe weiter mit einem Paar von an die Seitenabschnitte des zweiten Bügels 20 angesetzte, im wesentlichen parallel zu den L-förmigen Streben 10, 12, 14, 16 verlaufende Griffstreben 22, 24 versehen, die an ihrem oberen Endabschnitt nach außen abgewinkelt ausgebildet sind. Die Vorsehung derartiger Griffstreben, deren Länge unkritisch ist, die aber vorzugsweise etwas länger als die Streben 10, 12, 14, 16 sind, erleichtern das Anziehen von Kompressionsstrümpfen weiter.

## Patentansprüche

1. Anziehhilfe zum Anziehen von Strümpfen, insbesondere Kompressionsstrümpfen, in einer gestellartigen Ausbildung mit wenigstens vier mit im wesentlichen gleichem Abstand voneinander angeordneten, sich im wesentlichen parallel zueinander erstreckenden Streben (10, 12, 14, 16), deren eine Enden über einen ersten Bügel (18) und deren andere Enden über einen zweiten Bügel (20) miteinander verbunden sind, dadurch gekennzeichnet, daß der erste Bügel, (18) im wesentlichen halbkreisförmig mit einem der Strumpfweite entsprechenden Durchmesser (D), und der zweite Bügel (20), im wesentlichen U-förmig mit einer deutlich größeren Weite, miteinander verbunden sind.

2. Anziehhilfe nach Anspruch 1, dadurch gekennzeichnet, daß die Ebenen der beiden Bügel (18, 20) im wesentlichen rechtwinklig zu der Erstreckung der Streben (10, 12, 14, 16) verlaufen.

3. Anziehhilfe nach Anspruch 1 oder Anspruch 2, dadurch gekennzeichnet, daß die Streben (10, 12, 14, 16) L-formig ausgebildet sind.

4. Anziehhilfe nach Anspruch 1 oder Anspruch 2, dadurch gekennzeichnet, daß die Streben (10, 12, 14, 16) längenverstellbar ausgebildet sind.

5. Anziehhilfe nach einem der vorangehenden Ansprüche, gekennzeichnet durch ein Paar von an die Seitenabschnitte des zweiten Bügels (20) angesetzte, im wesentlichen parallel zu den L-förmigen Streben (10, 12, 14, 16) verlaufende Griffstreben (22, 24).

6. Anziehhilfe nach Anspruch 6, dadurch gekennzeichnet, daß der obere Endabschnitt der Griffstreben (22, 24) nach außen abgewinkelt ausgebildet ist.

## Claims

1. A device for assistance in putting on stockings, more particularly elastic stockings, and having a frame-like structure with at least four substantially equally-spaced and substantially parallel struts (10, 12, 14, 16), connected at one end by a first curved member (18) and at the other end by a second curved member (20), characterised in that the first curved member (18) is substantially semicircular and has a diameter (D) equal to the width of the stocking and is connected to the second curved member (20), which is substantially U-shaped and has a considerably greater width.

2. A device according to claim 1, characterised in that the planes of the two curved members (18, 20) extend substantially at right angles to the struts (10, 12, 14, 16).

3. A device according to claim 1 or 2, characterised in that the struts (10, 12, 14, 16) are L-shaped.

4. A device according to claim 1 or claim 2, characterised in that the struts (10, 12, 14, 16) are adjustable lengthwise.

5. A device according to any of the preceding claims, characterised by a pair of handle struts (22, 24) attached to the side portions of the second curved member (20) and substantially parallel to the L-shaped struts (10, 12, 14, 16).

6. A device according to claim 6, characterised in that the top end portions of the handle struts (22, 24) are bent outwards.

## Revendications

1. Dispositif d'aide à la mise en place de bas, en particulier de bas de contention, conçu sous la forme d'un bâti comprenant au moins quatre montants (10, 12, 14, 16) qui sont disposés avec sensiblement le même écartement les uns par rapport aux autres et s'étendent de manière sensiblement parallèle les uns aux autres, et dont les premières extrémités sont reliées entre elles par un premier étrier (18) et les secondes extrémités sont reliées entre elles par un second étrier (20), caractérisé en ce que le premier étrier (18), de forme sensiblement semi-circulaire et d'un diamètre (D) correspondant à la largeur du bas, et le second étrier (20), sensiblement en forme de U et d'une largeur nettement supérieure, sont reliés l'un à l'autre.

2. Dispositif d'aide à la mise en place selon la revendication 1, caractérisé en ce que les plans des deux étriers (18, 20) sont sensiblement perpendiculaires à l'extension des montants (10, 12, 14, 16).

3. Dispositif d'aide à la mise en place selon la revendication 1 ou 2, caractérisé en ce que les montants (10, 12, 14, 16) sont en forme de L.

4. Dispositif d'aide à la mise en place selon la revendication 1 ou 2, caractérisé en ce que les montants (10, 12, 14, 16) sont conçus de manière réglable en longueur.

5. Dispositif d'aide à la mise en place selon l'une des revendications précédentes, caractérisé par une paire de montants de préhension (22, 24) qui sont montés sur les parties latérales du second étrier (20) et s'étendent de manière sensiblement parallèle aux montants en L (10, 12, 14, 16).

6. Dispositif d'aide à la mise en place selon la revendication 6, caractérisé en ce que la partie supérieure extrême des montants de préhension (22, 24) est coudée vers l'extérieur.
